# EUROPÄISCHE PATENTSCHRIFT

(11) **EP 1 433 685 B1**
(45) Veröffentlichungstag und Bekanntmachung des Hinweises auf die Patenterteilung: **29.06.2005**
(21) Anmeldenummer: 03027178.7
(22) Anmeldetag: 27.11.2003
(51) Int. Cl.: B61D 3/02, B61D 19/00

(54) **Gedeckter Eisenbahngüterwagen mit zwei Ladeebenen, insbesondere über die Stirnseiten be-und entladbarer Doppelstock-Autotransportwagen**
Covered doubledecker wagon, in particular for transporting cars, to be loaded and unloaded through the front ends
Fourgon à deux niveaux, en particulier pour le transport d'autos, chargeable et déchargeable par les extrémités

(30) Priorität: 12.12.2002 DE 10257986
(43) Veröffentlichungstag der Anmeldung: 30.06.2004
(73) Patentinhaber: ALSTOM LHB GmbH, 38239 Salzgitter (DE)
(72) Erfinder: Beier, Günter, Dipl.-Ing., 38259 Salzgitter (DE); Böhm, Wolfgang, Dipl.-Ing., 38321 Denkte (DE); Hesse, Gernot, Dipl.-Ing., 38118 Braunschweig (DE)

(56) Entgegenhaltungen:
- EP-A- 0 503 743
- DE-A- 4 020 020
- DE-A- 4 120 590
- US-A- 2 690 141

## Beschreibung

Die Erfindung betrifft einen Eisenbahngüterwagen mit zwei Ladeebenen, insbesondere über die Stirnseiten be- und entladbarer Doppelstock-Autotransportwagen nach dem Oberbegriff des Anspruchs 1.

Ein derartiger Doppelstock-Autotransportwagen ist z. B. aus der DE 40 20 020 A1 bekannt. Der Eisenbahnwagen besteht aus zwei Wagenhälften die zu beiden Seiten der vertikalen Querebene symmetrisch ausgebildet sind und durch Kurzkupplungen verbunden sind. Der Wagen weist feste Seitenwände und öffnungsfähige und verschließbare Stirnwände sowie ein in Fahrstellung auf die Seiten- und Stirnwände abgesenktes und aus dieser Stellung für den Beladevorgang nach oben anhebbares Hubdach auf. Der Innenraum des Wagens ist von jeder Seite durch eine Schwenk-Schiebetür aus zugänglich, wobei die Tür der Seitenwände in der Nähe des Kurzkuppelendes angeordnet ist. Nahe der jeweiligen Tür ist an der Innenseite eine Leiter angeordnet, über die die obere Ladeebene zu erreichen ist.

Weiterhin ist ein gattungsähnlicher, gedeckter Eisenbahngüterwagen aus der DE 41 40 347 C2 bekannt. Bei diesem Doppelstock-Autotransporter sind in der Seitenwand verschließbare Öffnungen, z. B. Schiebetüren vorgesehen, die auch als Ausstiege nutzbar sind.

Der Erfindung liegt die Aufgabe zugrunde, für einen Eisenbahngüterwagen der gattungsgemäßen Art den seitlichen Zugang via Schiebetüren und die Sicherung der Schiebetüren bei geschlossenem Hubdach sowie das Entsichern der Schiebetüren bei angehobenem Hubdach zu verbessern.

Nach der Erfindung wird diese Aufgabe durch die Merkmale des Hauptonspruches gelöst.

Zweckmäßige Ausgestaltungen der Erfindung sind in den Unteransprüchen angegeben.

Die Erfindung ist nachfolgend anhand eines Ausführungsbeispiels mit Bezug auf die Zeichnung näher erläutert. Es zeigen
- Fig. 1: einen Abschnitt der Seitenansicht des Eisenbahngüterwagens mit erfindungsgemößer Türanordnung;
- Fig. 2: eine Detailansicht der oberen Rollenführung der oberen Schiebetür im Querschnitt;
- Fig. 3: eine Detailansicht der mechanischen Verriegelung der oberen Schiebetür im Teilschnitt in Seitenansicht;
- Fig. 4: eine Seitenansicht der oberen und unteren Schiebetüranordnung mit unterem Führungselement für die obere Schiebetür, mit vertikal verstellbarer Schubstange und mit mechanischer Verriegelung für die untere Schiebetür im Teilschnitt;

Fig 1. zeigt einen die erfindungsgemäße Schiebetüranordnung darstellenden Abschnitt des gedeckten Eisenbahngüterwagens mit oberer und unterer Ladeebene 12, 13. Feste Seitenwände 15, zu öffnende und zu verschließende Stirnwände zum Beladen und Entladen des Wagens sowie ein Hubdach 3 bilden im wesentlichen den Wagenkasten 15. Das Hubdach 3 ist dem Lichtraumprofil folgend auf beiden Seiten zu den Seitenwänden 15 hin abgewinkelt. Im Wagenkasten 15 ist in der Seitenwand 16 eine Schiebetüranordnung angeordnet, bestehend aus einer oberen Schiebetür 1, die der oberen Ladeebene 13 zugeordnet ist und aus einer unteren Schiebetür 2, die der unteren Ladeebene 13 zugeordnet ist. Die Schiebetüranordnung und der Wagenkasten 15 sind derart ausgebildet, dass die Schiebetüren 1, 2 bei abgesenktem Haubendach 3 durch Verriegelungsmittel verriegelt und bei angehobenem Hubdach 3 entriegelt sind.

Die obere und die untere Schiebetür 1, 2 einer Wagenseite sind bestimmungsgemäß in unterschiedlicher Höhe und zweckmäßig in unmittelbarer Nähe, jedoch diagonal versetzt zueinander angeordnet.

Unterhalb der oberen Schiebetür 1 ist eine Leiter 11 außen am Wagenkasten 14 angeordnet.

Die obere Schiebetür 1 ist oben mit Rollen 4, insbesondere mit Rollenpaaren versehen, die in einer oben am abgewinkelten Teil des Hubdachs 3 befestigten Schiene 16 geführt sind.

Unten ist die obere Schiebetür 3 beim Verschieben in einem Führungselement 6 geführt. In geschlossener Lage ist die obere Schiebetür 3 zusätzlich und beabstandet vom Führungselement 6 über ein türseitiges Anschlagmittel 7 an einem wagenfesten Anschlag 8 abgestützt und gesichert.

Das Führungselement 6 ist an einer vertikalen Schubstange 5 befestigt und mit dieser gemeinsam vertikal höhenverstellbar am Wagenkasten 14 gelagert.

Das türseitige Anschlagmittel 7 der oberen Schiebetür greift bei abgesenktem Hubdach 3 in oder über den wagenfesten Anschlag und verriegelt dadurch die obere Schiebetür 1 mechanisch. Bei angehobenem Hubdach 3 sind das Anschlagmittel 7 und der Anschlag 8 außer Eingriff und damit ein Verschieben der oberen Schiebetür 1 möglich.

An der Schubstange 5 ist ein erstes Verriegelungsmittel 9, insbesondere Öse oder Ring befestigt, welches in abgesenkter Lage des Hubdaches 3 und damit gekoppelt auch in unterer Endlage der Schubstange 5 in ein an der unteren Schiebetür 2 befestigtes und auf das erste Verriegelungsmittel 9 abgestimmtes, zweites Verriegelungsmittel 10, insbesondere Hakenelement, greift. Damit ist bei abgesenktem Hubdach 3 das Verschieben der unteren Schiebetür 2 mechanisch gesperrt.

Zum Öffnen der Schiebetüren 1 und 2 in Not- und Gefahrensituationen, wo ein Anheben des Hubdaches 3 und damit eine automatische Entriegelung der Schiebetüren 1, 2 nicht erfolgen kann, sind für beide Schiebetüren 1, 2 Notentriegelungen vorgesehen.

Die Notentriegelung für die obere Schiebetür 1 ist dadurch gebildet, dass das Anschlagmittel 7 der oberen Schiebetür 1 lösbar befestigt ausgebildet ist und nach Lösen von der Schiebetür 1 aus dem wagenfesten Anschlag 8 entnehmbar ausgebildet ist. Konstruktiv ist das Anschlagmittel 7 beispielsweise als Anschlaghülse ausgebildet, die mittels einer Schraube seitlich im unteren Bereich der oberen Schiebetür 1 befestigt ist. Ein unbefugter Eingriff kann durch die Verwendung von Spezialschrauben (z.B. mit spezieller Kopfausbildung), die nur mit daran angepasstem Werkzeug lösbar sind, verhindert werden.

Die Notentriegelung für die untere Schiebetür 2 ist dadurch gebildet, dass das erste Verriegelungselement 9, insbesondere Öse, von der Schubstange 5 lösbar und auf derselben aus dem zweiten Verriegelungsmittel 10, insbesondere Hakenelement, verschiebbar ist. Damit ist die untere Schiebetür 3 nicht mehr verriegelt und frei verschiebbar. Die Verriegelungsmittel 9, 10 sind durch ein Verkleidungsteil gegen unbefugten Zugriff verdeckt. Das Verkleidungsteil kann durch das Außenblech des Wagenkasten 14 selbst gebildet sein, welches bereichsweise entfernbar ist.

Zum zügigen Betreten eine mehrgliedrigen Wagenzuges, beispielsweise bei vier kurzgekuppelten Wageneinheiten, erscheint es zweckmäßig, wenn jeweils eine Schiebetüranordnung pro Wageneinheit vorgesehen ist und die Schiebetüranordnung benachbarter Wageneinheiten jeweils auf der gegenüberliegenden Wagenseite vorgesehen sind.

### Bezugsziffern

1. Obere Schiebetür
2. Untere Schiebetür
3. Hubdach
4. Rolle
5. Schubstange
6. Führungselement
7. Anschlagmittel
8. Anschlag
9. Erstes Verriegelungsmittel (Öse)
10. Zweites Verriegelungsmittel (Hakenelement)
11. Leiter
12. Obere Ladeebene
13. Untere Ladeebene
14. Wagenkasten
15. Seitenwand
16. Schiene

## Patentansprüche

1. Gedeckter Eisenbahngüterwagen mit zwei Ladeebenen, insbesondere über die Stirnseiten be- und entladbarer Doppelstock-Autotransportwagen, der feste Seitenwände und zu öffnende und zu verschließende Stirnwände sowie ein in Fahrstellung auf die Seiten- und Stirnwände abgesenktes und aus dieser Stellung für den Beladevorgang nach oben anhebbares Hubdach aufweist und in dessen Seitenwände zum Betreten und Verlassen des Eisenbahnwagens mindestens eine horizontale Schiebetüranordnung pro Wagen angeordnet ist, **dadurch gekennzeichnet, dass** die Schiebetüranordnung an einer Seitenwand (15) eine obere Schiebetür (1) für die ober Ladeebene (12) und eine untere Schiebetür (2) für die untere Ladeebene (13) aufweist, wobei beide Schiebetüren (1, 2) bei abgesenktem Hubdach (3) durch Verriegelungsmittel verriegelt und bei angehobenem Hubdach (3) entriegelt sind.

2. Eisenbahngüterwagen nach Anspruch 1, **dadurch gekennzeichnet, dass** die obere und untere Schiebetür (1, 2) einer Wagenseite zueinander diagonal versetzt angeordnet sind.

3. Eisenbahngüterwagen nach Anspruch 1 oder 2, **dadurch gekennzeichnet, dass** die obere Schiebetür (1) oben mit am oberen Ende angeordneten Rollen (4) seitlich am Hubdach (3) angeschlagen und in einer oben am Hubdach (3) befestigten Schienen (16) geführt ist.

4. Eisenbahngüterwagen nach einem der Ansprüche 1 bis 3, **dadurch gekennzeichnet, dass** die obere Schiebetür (1) unten in einem Führungselement (6) geführt ist, das seinerseits am Ende einer vertikalen Schubstange (5) befestigt ist und mit dieser vertikal höhenverstellbar am Wagenkasten (14) gelagert ist.

5. Eisenbahngüterwagen nach einem der Ansprüche 1 bis 4, **dadurch gekennzeithttet,** dass die obere Schiebetür (1) mindestens ein Anschlagmittel (7) aufweist, welches bei abgesenktem Hubdach (3) in oder über einen wogenfesten Anschlag (8) greift und die obere Schiebetür (1) gegen Verschieben mechanisch verriegelt und welches bei angehobenem Hubdach (3) mechanisch entriegelt ist.

6. Eisenbahngüterwagen nach Anspruch 4, **dadurch gekennzeichnet, dass** an der Schubstange (5) ein erstes Verriegelungsmittel (Öse 9) befestigt ist, welches in abgesenkter Lage des Hubdaches (3) und damit gekoppelt auch in unterer Endlage der Schubstange (5) in ein an der unteren Schiebetür (2) befestigtes und auf das erste Verriegelungsmittel abgestimmtes, zweites Verriegelungsmittel (Hakenelement 10) greift und somit das Verschieben mechanisch sperrt.

7. Eisenbahngüterwagen einem der Ansprüche 1 bis 6, **dadurch gekennzeichnet, dass** unterhalb der oberen Schiebetür (1) eine Leiter (11) außen am Wagenkasten (14) befestigt ist.

8. Eisenbahngüterwagen nach Anspruch 5 oder 6, **dadurch gekennzeichnet, dass** zum Öffnen der oberen Schiebetür (1) und der unteren Schiebetür (2) bei geschlossenem Hubdach (3) Notentriegelungen vorgesehen sind.

9. Eisenbahngüterwagen nach Anspruch 8, **dadurch gekennzeichnet, dass** die Notentriegelung für die obere Schiebetür (1) **dadurch** gebildet ist, dass das Anschlagmittel (7) der oberen Schiebetür (1) nach Lösen von der Schiebetür (1) aus dem wagenfesten Anschlag (8) entnehmbar ausgebildet ist.

10. Eisenbahngüterwagen nach Anspruch 8, **dadurch gekennzeichnet, dass** die Notentriegelung für die untere Schiebetür (2) **dadurch** gebildet ist, dass das erste Verriegelungsmittel (Öse 9) von der Schubstange (5) lösbar und auf derselben aus dem zweiten Verriegelungsmittel (Hakenelement 10) verschiebbar ist.

## Claims

1. Covered railway freight wagon with two loading levels, in particular double-decker car transporting wagon which can be loaded and unloaded via the end faces and which has rigid side walls and end walls to be opened and dosed as well as a lifting roof which is lowered in the travelling position onto the side and end walls and can be raised upwardly from this position for the loading process and in the side walls of which, at least one horizontal sliding door arrangement per wagon is arranged for entering and leaving the railway vehicle, **characterised in that** the sliding door arrangement, on one side wall (15), has an upper sliding door (1) for the upper loading level (12) and a lower sliding door (2) for the lower sliding level (13), the two sliding doors (1, 2) being locked by locking means when the lifting roof (3) is lowered and unlocked when the lifting roof (3) is raised.

2. Railway freight wagon according to claim 1, **characterised in that** the upper and lower sliding door (1, 2) of a wagon side are arranged diagonally offset with respect to one another.

3. Railway freight wagon according to claim 1 or 2, **characterised in that** the upper sliding door (1) is attached at the top with rollers (4) arranged at the upper end, laterally to the lifting roof (3) and is guided in a rail (16) fastened at the top to the lifting roof (3).

4. Railway freight wagon according to any one of claims 1 to 3, **characterised in that** the upper sliding door (1) is guided at the bottom in a guide element (6), which for its part is fastened to the end of a vertical push rod (5) and is mounted therewith in a vertically height-adjustable manner on the wagon body (14).

5. Railway freight wagon according to any one of claims 1 to 4, **characterised in that** the upper sliding door (1) has at least one attachment means (7) which, when the lifting roof (3) is lowered, engages in or via a stop (8) secured to the wagon and mechanically locks the upper sliding door (1) against displacement and which is mechanically unlocked when the lifting roof (3) is raised.

6. Railway freight wagon according to claim 4, **characterised in that** a first locking means (eyelet 9) is fastened to the push rod (5), which locking means, in the lowered position of the lifting roof (3) and coupled therewith also in the lower end position of the push rod (5), engages in a second locking means (hook element 10) fastened to the lower sliding door (2) and matched to the first locking means, and therefore mechanically blocks the displacement.

7. Railway freight wagon according to any one of claims 1 to 6, **characterised in that** a ladder (11) is fastened to the outside of the wagon body (14) below the upper sliding door (1).

8. Railway freight wagon according to claim 5 or 6, **characterised in that** emergency unlocking devices are provided to open the upper sliding door (1) and the lower sliding door (2) when the lifting roof (3) is closed.

9. Railway freight wagon according to claim 8, **characterised in that** the emergency unlocking device for the upper sliding door (1) is formed **in that** the attachment means (7) of the upper sliding door (1) is designed to be removable, after release from the sliding door (1), from the stop (8) secured to the wagon.

10. Railway freight wagon according to claim 8, **characterised in that** the emergency unlocking device for the lower sliding door (2) is formed **in that** the first locking means (eyelet 9) is releasable from the push rod (5) and can be displaced thereon from the second locking means (hook element 10).

## Revendications

1. Wagon couvert avec deux plans de chargement, en particulier wagon porte-automobiles à deux étages qui est apte à être chargé et déchargé par les côtés frontaux, qui comporte des parois latérales fixes, des parois frontales à ouvrir et fermer, et un toit relevable abaissé sur les parois latérales et frontales en position de marche et apte à être relevé vers le haut à partir de cette position pour le chargement, et dans les parois latérales duquel est disposé au moins un dispositif horizontal à porte coulissante pour chaque wagon pour permettre d'entrer dans le wagon et d'en sortir, **caractérisé en ce que** le dispositif à porte coulissante comporte sur une paroi latérale (15) une porte coulissante supérieure (1) pour le plan de chargement supérieur (12) et une porte coulissante inférieure (2) pour le plan de chargement inférieur (13), les deux portes coulissantes (1, 2) étant verrouillées grâce à des moyens de verrouillage quand le toit (3) est abaissé, et déverrouillées quand le toit (3) est relevé.

2. Wagon selon la revendication 1, **caractérisé en ce que** les portes coulissantes supérieure et inférieure (1, 2) d'un côté du wagon sont décalées en diagonale l'une par rapport à l'autre.

3. Wagon selon la revendication 1 ou 2, **caractérisé en ce que** la porte coulissante supérieure (1) est fixée, en haut, sur le côté du toit relevable (3) à l'aide de galets (4) disposés à son extrémité supérieure, et est guidée dans un rail (16) fixé, en haut, au toit relevable (3).

4. Wagon selon l'une des revendications 1 à 3, **caractérisé en ce que** la porte coulissante supérieure (1) est guidée, en bas, dans un élément de guidage (6) qui est fixé quant à lui à l'extrémité d'une tige de poussée verticale (5) et qui monté, réglable en hauteur verticalement, avec celle-ci sur la caisse de wagon (14).

5. Wagon selon l'une des revendications 1 à 4, **caractérisé en ce que** la porte coulissante supérieure (1) comporte au moins un moyen de butée (7) qui agit, quand le toit relevable (3) est abaissé, dans ou sur une butée (8) solidaire du wagon et verrouille mécaniquement la porte coulissante supérieure (1) à l'encontre d'un déplacement, et qui est déverrouillé mécaniquement quand le toit relevable (3) est relevé.

6. Wagon selon la revendication 4, **caractérisé en ce qu'**il est prévu, fixé à la tige de poussée (5), un premier moyen de verrouillage (oeillet 9) qui, dans la position abaissée du toit relevable (3), en étant accouplé à celui-ci, vient en prise dans la position de fin de course inférieure de la tige de poussée (5) avec un second moyen de verrouillage (élément formant crochet 10) fixé à la porte coulissante inférieure (2) et.adapté au premier moyen de verrouillage, et bloque ainsi mécaniquement le déplacement.

7. Wagon selon l'une des revendications 1 à 6, **caractérisé en ce qu'**une échelle (11) est fixée sur l'extérieur de la caisse de wagon (14), au-dessous de la porte coulissante supérieure (1).

8. Wagon selon la revendication 5 ou 6, **caractérisé en ce que** pour l'ouverture de la porte coulissante supérieure (1) et de la porte coulissante inférieure (2), il est prévu des déverrouillages de secours, quand le toit relevable (3) est fermé.

9. Wagon selon la revendication 8, **caractérisé en ce que** le déverrouillage de secours pour la porte coulissante supérieure (1) est formé grâce au fait que le moyen de butée (7) de ladite porte coulissante supérieure (1) est conçu pour pouvoir être enlevé de la butée (8) solidaire du wagon, après le blocage de la porte coulissante (1).

10. Wagon selon la revendication 8, **caractérisé en ce que** le déverrouillage de secours pour la porte coulissante inférieure (2) est formé grâce au fait que le premier moyen de verrouillage (oeillet 9) est apte à être détaché de la tige de poussée (5) et est apte à glisser sur celle-ci pour être désolidarisé du second élément de verrouillage (élément formant crochet 10).
